# FASCICULE DE BREVET EUROPEEN

(11) **EP 0 647 419 B1**
(45) Date de publication et mention de la délivrance du brevet: **27.11.1996**
(21) Numéro de dépôt: 94420266.2
(22) Date de dépôt: 04.10.1994
(51) Int. Cl.: A47B 77/02

(54) **Table métallique à pieces de coin rapportées**
Metallischer Tisch mit angesetzten Eckteilen
Metallic table with separate corner elements

(30) Priorité: 08.10.1993 FR 9312140
(43) Date de publication de la demande: 12.04.1995
(73) Titulaire: TOURNUS EQUIPEMENT SA, F-71700 TOURNUS (FR)
(72) Inventeur: Leboeuf, Christian, F-71240 Mancey (FR); Pichet, Jean-Marc, F-71700 Tournus (FR)
(74) Mandataire: Poncet, Jean-François

(56) Documents cités:
- GB-A- 2 265 301
- US-A- 2 710 785
- US-A- 4 320 614

## Description

La présente invention concerne les tables métalliques de préparation alimentaire pour cuisines de collectivités.

Ces tables comprennent un plateau généralement en acier inoxydable dont les bords sont pliés pour former un rebord antérieur, deux rebords latéraux et un dosseret postérieur.

Les tables de préparation alimentaire actuellement proposées dans le commerce, réalisées en acier inoxydable de qualité alimentaire, comportent des soudures pour fermer les coins en raccordant les rebords latéraux au rebord antérieur et au dosseret postérieur.

La réalisation de ces tables de préparation alimentaire nécessite l'utilisation d'une main d'oeuvre qualifiée pour la soudure de l'acier inoxydable, pour la réalisation des découpes particulières de coin, et pour les opérations de finition après soudure. La formation des coins représente une part très importante du temps nécessaire à la fabrication de ces tables de préparation. GB-A-2 265 301 divulgue diverses constructions de pièces de coin pour des étagères.

Le problème proposé par la présente invention est de concevoir une nouvelle structure de table métallique de préparation alimentaire, qui, tout en respectant les qualités d'hygiène requises pour une application dans le domaine alimentaire, évite d'avoir recours à des opérations de soudure et de finition pour former les coins. L'invention doit permettre ainsi d'éviter d'avoir recours à une main d'oeuvre qualifiée, et doit permettre d'abaisser sensiblement les coûts de production.

Pour atteindre ces objets, la table métallique de préparation alimentaire selon l'invention, à plateau en acier inoxydable à bords pliés, comprend des pièces de coin rapportées dans des encochages ménagés dans l'acier, chaque pièce de coin comportant :
- une première partie engageante profilée pour s'adapter contre la face intérieure du rebord latéral adjacent auquel elle est fixée par des premiers moyens de fixation,
- une seconde partie engageante profilée pour s'adapter contre la face intérieure du rebord antérieur ou du dosseret postérieur adjacent auquel elle est fixée par des seconds moyens de fixation,
- une partie centrale présentant des faces externes conformées en coin pour prolonger les faces externes adjacentes de rebord latéral et de rebord antérieur ou dosseret postérieur, lesdites faces externes se raccordant aux parties engageantes adjacentes respectives par des épaulements conformés et positionnés pour couvrir les chants correspondants de rebord latéral et de rebord antérieur ou dosseret postérieur.

De préférence, les épaulements ont une hauteur sensiblement égale à l'épaisseur de l'acier inoxydable formant la table, de sorte que les faces extérieures des pièces de coin viennent en affleurement des faces extérieures correspondantes de rebord latéral et de rebord antérieur ou dosseret postérieur.

Pour la fixation des pièces de coin, l'invention prévoit des moyens de fixation particuliers, procurant une grande facilité et une grande rapidité de fixation, tout en étant très peu apparents de l'extérieur. Ces moyens de fixation permettent de fixer une partie engageante à l'épaisseur de métal contre laquelle elle est rapportée, et comprennent :
- un logement traversant ménagé dans la partie engageante, le logement comprenant une portion centrale de diamètre réduit adaptée pour le passage de la tige d'une vis et se raccordant à une portion d'extrémité externe conformée pour le logement de la tête de la vis et à une portion d'extrémité interne à section en six pans conformée pour recevoir un écrou de serrage de la vis,
- un écrou adapté pour coulisser dans la partie d'extrémité interne du logement traversant,
- une vis à tête fraisée, adaptée pour traverser le logement et se visser dans l'écrou, et comportant un trou axial débouchant au moins dans sa tête,
- au moins un bouchon formé d'une tête de diamètre supérieur au diamètre de la tête de vis et d'une tige conformée pour s'adapter et se coincer dans le trou axial de vis,
- un trou ménagé dans le rebord ou dosseret correspondant de table, dimensionné et conformé pour que sa paroi reçoive et retienne la portion périphérique de surface inférieure conique de tête fraisée de vis.

D'autres objets, caractéristiques et avantages de la présente invention ressortiront de la description suivante de modes de réalisation particuliers, faite en relation avec les figures jointes, parmi lesquelles:
- la figure 1 est une vue en perspective de la partie métallique d'une table métallique de préparation alimentaire selon l'invention, coins enlevés ;
- la figure 2 est une vue partielle en perspective illustrant un coin arrière de la table de l'invention ;
- la figure 3 est une vue partielle en perspective illustrant un coin avant de la table de l'invention ;
- la figure 4 et la figure 5 illustrent en perspective, selon deux orientations différentes, une structure de pièce de coin arrière selon l'invention ;
- la figure 6 est une vue en perspective d'une pièce de coin avant selon l'invention ;
- la figure 7 est une coupe longitudinale de la pièce de coin de la figure 6, montrant une structure de moyens de fixation ;
- la figure 8 est une vue de côté de la partie métallique de table selon l'invention, montrant les encochages ; et
- la figure 9 est une vue partielle d'arrière illustrant également les encochages pour adaptation des pièces de coin.

Comme le représente notamment la figure 1, une table métallique de préparation alimentaire pour cuisine de collectivité comprend un plateau 1, par exemple en acier inoxydable, dont les bords sont pliés pour former un rebord antérieur 2, deux rebords latéraux tels que le rebord 3, et un dosseret postérieur 4 surmontant l'extrémité postérieure du plateau 1.

Dans le mode de réalisation représenté, le rebord antérieur 2 comprend un arrondi supérieur 5, se raccordant tangentiellement d'une part au plateau 1 et d'autre part à une facette antérieure 6 sensiblement perpendiculaire au plateau 1, la facette antérieure 6 étant prolongée vers le bas par une facette oblique rentrante 7 à laquelle elle se raccorde angulairement.

Les rebords latéraux tels que le rebord 3 se raccordent au plateau 1 par un arrondi 8 de faible rayon.

Le dosseret 4 comporte une facette de raccordement inférieure 9, oblique se raccordant angulairement au plateau 1 et à une face principale 10 généralement perpendiculaire au plateau 1. La partie supérieure de la face principale 10 se raccorde à un bord supérieur 11 arrondi muni d'un retour vertical 12 vers le bas.

Des pièces de coin rapportées forment les coins de la table : les coins antérieurs sont formés par des pièces de coin antérieures telles que la pièce 13 illustrée par la figure 3, tandis que les coins postérieurs sont formés par des pièces de coin postérieures telles que la pièce 14 illustrée sur figure 2.

Comme le représentent les figures 4 et 5, la pièce de coin postérieure 14 comprend une partie centrale 15 présentant des faces externes 16 et 17 conformées en coin pour prolonger les faces externes adjacentes de rebord latéral 3 et de dosseret 4. La partie centrale 15 se raccorde à une première partie engageante 18 profilée pour s'adapter contre la face intérieure du rebord latéral 3 adjacent auquel elle doit être fixée par des premiers moyens de fixation.

La partie centrale 15 se raccorde par ailleurs à une seconde partie engageante 19 profilée pour s'adapter contre la face intérieure du dosseret postérieur 4 adjacent auquel elle doit être fixée par des seconds moyens de fixation.

Les faces externes respectives 16 et 17 de la partie centrale 15 se raccordent aux parties engageantes adjacentes respectives par des épaulements 20 et 21 conformés et positionnés pour couvrir le chant correspondant 22 de rebord latéral 3 et le chant correspondant 23 de dosseret 4.

Les épaulements 20 et 21 ont une hauteur sensiblement égale à l'épaisseur de l'acier inoxydable formant la table, de façon que les faces externes 16 et 17 de la pièce de coin 14 viennent en affleurement des faces extérieures correspondantes du rebord latéral 3 et du dosseret postérieur 4.

Dans le mode de réalisation représenté, la pièce de coin 14 comprend en outre une troisième partie engageante 24 profilée pour s'adapter sous la face inférieure du plateau 1 de table.

Comme le représentent les figures 6 et 7, la pièce de coin antérieure 13 comprend des moyens similaires de ceux de la pièce de coin postérieure 14, et les éléments correspondants portent les mêmes références numériques. On retrouve : une première partie engageante 18 profilée pour s'adapter contre la face intérieure du rebord latéral 3 adjacent auquel elle doit être fixée par des premiers moyens de fixation ; une seconde partie engageante 19 profilée pour s'adapter contre la face intérieure du rebord antérieur 2 auquel elle doit être fixée par des seconds moyens de fixation ; une partie centrale 15 présentant des faces externes conformées en coin pour prolonger les faces externes adjacentes de rebord latéral 3 et de rebord antérieur 2 ; des épaulements conformés et positionnés pour couvrir les chants correspondants de rebord latéral 3 et de rebord antérieur 2.

Dans le mode de réalisation représenté, cette pièce de coin antérieure 13 comporte également une troisième partie engageante 24 profilée pour s'adapter sous la face inférieure du plateau 1 de table.

Les figures 6 et 7 illustrent en outre un mode de réalisation pour les premier et second moyens de fixation permettant de fixer les parties engageantes sur les parois correspondantes de rebord ou de plateau.

Par exemple, sur la figure 7, on distingue mieux en coupe la structure interne des moyens de fixation pour la première partie engageante 19 : on distingue un logement traversant 25 ménagé dans la partie engageante 19, un écrou 26 inséré dans le logement traversant 25, une vis 27 à tête 28 fraisée, un bouchon 29, et un trou 30 ménagé dans le rebord métallique 2.

Le logement traversant 25 comprend une portion centrale 31 de diamètre réduit adaptée pour le passage de la tige 32 de la vis 27 et se raccordant à une portion d'extrémité externe 33 conique conformée pour le logement de la tête 28 fraisée de la vis 27 et à une portion d'extrémité interne 34 à section plus large en six pans pour recevoir l'écrou 26 de serrage de la vis 27. L'écrou 26 est adapté pour coulisser dans la portion d'extrémité interne 34 du logement traversant 25, sans possibilité de rotation. On adapte l'écrou 26 depuis l'intérieur, comme illustré par la flèche 35, et l'écrou vient porter contre l'épaulement 36 reliant la portion centrale 31 et la portion d'extrémité interne 34 du logement traversant 25.

La vis 27 est adaptée pour traverser le logement traversant 25 et se visser dans l'écrou 26. La vis est insérée dans le logement traversant 25 depuis l'extérieur, en traversant le trou 30 de la paroi métallique du rebord antérieur 2. Ce trou 30 est dimensionné et conformé pour que sa paroi reçoive et retienne la portion périphérique de surface inférieure conique de tête fraisée 28 de vis 27, comme le représente la figure.

La vis 27 comprend un trou axial 37 débouchant dans sa tête et, de préférence, également dans l'autre extrémité de sa tige.

Le bouchon 29 est formé d'une tête 38 de diamètre supérieur au diamètre de la tête 28 de vis 27, et d'une tige 39 conformée pour s'adapter et se coincer dans le trou axial 37 de la vis : on adapte ainsi le bouchon 29 depuis l'extérieur pour cacher la tête de vis. On peut avantageusement adapter un bouchon similaire 40 pour obturer l'extrémité interne du trou traversant 25, comme représenté.

La pièce de coin antérieure 13 est tenue par les deux moyens de fixation représentés. Par contre, on peut prévoir un nombre supérieur de moyens de fixation pour la pièce de coin postérieure 14, qui peut être solidarisée non seulement au rebord latéral 3 et à la face principale 10 du dosseret 4, mais en outre au retour postérieur 12.

Les pièces de coin 13 et 14 peuvent, par exemple, être réalisées en matière plastique moulée. On comprend que leur adaptation est aisée, puisqu'elle s'effectue par simple vissage. Il convient naturellement de prévoir au préalable des encochages 40 et 41 de la partie métallique, ménagés dans les coins pour l'insertion des pièces de coin correspondantes. Les encochages, visibles sur les figures 1, 8 et 9, sont prévus selon une profondeur E et une longueur appropriée correspondant à la taille de la partie centrale 15 de la pièce de coin 13 ou 14, pour un ajustage sans jeu.

La présente invention n'est pas limitée aux modes de réalisation qui ont été explicitement décrits, mais elle en inclut les diverses variantes et généralisations contenues dans le domaine des revendications ci-après.

## Revendications

1. Table métallique de préparation alimentaire pour cuisines de collectivités, comprenant un plateau (1) en acier inoxydable à bords pliés pour former un rebord antérieur (2), deux rebords latéraux (3) et un dosseret postérieur (4), caractérisée en ce qu'elle comprend des pièces de coin rapportées (13, 14) dans des encochages (40, 41) ménagés dans l'acier, chaque pièce de coin (13, 14) comportant :
- une première partie engageante (18) profilée pour s'adapter contre la face intérieure du rebord latéral (3) adjacent auquel elle est fixée par des premiers moyens de fixation,
- une seconde partie engageante (19) profilée pour s'adapter contre la face intérieure du rebord antérieur (2) ou du dosseret postérieur (4) adjacent auquel elle est fixée par de seconds moyens de fixation,
- une partie centrale (15) présentant des faces externes (16, 17) conformées en coin pour prolonger les faces externes adjacentes de rebord latéral (3) et de rebord antérieur (2) ou dosseret (4), lesdites faces externes (16, 17) se raccordant aux parties engageantes adjacentes respectives (18, 19) par des épaulements (20, 21) conformés et positionnés pour couvrir les chants correspondants (22, 23) de rebord latéral (3) et de rebord antérieur (2) ou dosseret (4).

2. Table selon la revendication 1, caractérisée en ce que les épaulements (20, 21) ont une hauteur sensiblement égale à l'épaisseur de l'acier inoxydable formant la table, de sorte que les faces externes (16, 17) des pièces de coin viennent en affleurement des faces extérieures correspondantes de rebord latéral (3) et de rebord antérieur (2) ou dosseret postérieur (4).

3. Table selon l'une des revendications 1 ou 2, caractérisée en ce que les pièces de coin (13, 14) comprennent en outre une troisième partie engageante (24) profilée pour s'adapter sous la face inférieure du plateau (1) de table.

4. Table selon l'une quelconque des revendications 1 à 3, caractérisée en ce que les premier et second moyens de fixation d'une partie engageante comprennent :
- un logement traversant (25) ménagé dans la partie engageante (19), le logement comprenant une portion centrale (31) de diamètre réduit adaptée pour le passage de la tige (32) d'une vis (27) et se raccordant à une portion d'extrémité externe (33) conformée pour le logement de la tête (28) de la vis (27) et à une portion d'extrémité interne (34) à section plus large en six pans pour recevoir un écrou (26) de serrage de la vis (27),
- un écrou (26) adapté pour coulisser dans la portion d'extrémité interne (34) du logement traversant (25),
- une vis (27) à tête (28) fraisée, adaptée pour traverser le logement (25) et se visser dans l'écrou (26), et comportant un trou axial (37) débouchant au moins dans sa tête (28),
- au moins un bouchon (29) formé d'une tête (38) de diamètre supérieur à celui de la tête (28) de vis (27) et d'une tige (39) conformée pour s'adapter et se coincer dans le trou axial (37) de vis,
- un trou (30) ménagé dans le rebord (2) ou dosseret (4) correspondant de table, dimensionné et conformé pour que sa paroi reçoive et retienne la portion périphérique de surface inférieure de tête (28) de vis (27).

## Claims

1. Metal food preparation table for communal kitchens, comprising a table top (1) of stainless steel with folded edges, forming a forward edge (2), two lateral edges (3) and a rear backplate (4), characterised in that it comprises corner pieces (13, 14) mounted in notches (40, 41) provided in the steel, each corner piece (13, 14) comprising:
- a first engaging portion (18) profiled to fit against the internal face of the adjacent lateral edge (3) to which it is secured by first securing means,
- a second engaging portion (19) profiled to fit against the internal face of the forward edge (2) or of the adjacent rear backplate (4) to which it is secured by second securing means,
- a central portion (15) having external faces (16, 17) in a corner configuration in order to extend the adjacent external faces of the lateral edge (3) and forward edge (2) or backplate (4), the said external faces (16, 17) connecting with the respective adjacent engaging portions (18, 19) by shoulders (20, 21) configured and positioned to cover the corresponding rims (22, 23) of lateral edge (3) and forward edge (2) or backplate (4).

2. Table according to claim 1, characterised in that the shoulders (20, 21) are of a height substantially equal to the thickness of the stainless steel forming the table, so that the external faces (16, 17) of the corner pieces fit flush with the corresponding external faces of the lateral edge (3) and of the forward edge (2) or rear backplate (4).

3. Table according to one of claims 1 or 2, characterised in that the corner pieces (13, 14) also comprise a third engaging portion (24) profiled to fit under the lower face of the table top (1).

4. Table according to any one of claims 1 to 3, characterised in that the first and second securing means of an engaging portion comprise:
- a through housing (25) provided in the engaging portion (19), the housing comprising a central portion (31) of reduced diameter adapted for passage of the shaft (32) of a screw (27) and connecting to an external end portion (33) configured to house the head (28) of the screw (27) and to an internal end portion (34) of wider cross-section with six faces for accommodating a tightening nut (26) for the screw (27),
- a nut (26) adapted to slide in the internal end portion (34) of the through housing (25),
- a screw (27) with a milled head (28), adapted to pass through the housing (25) and to screw into the nut (26), and comprising an axial hole (37) opening at least into its head (28),
- at least one stopper (29) formed of a head (38) of a diameter greater than that of the head (28) of the screw (27) and of a shaft (39) configured to fit and be wedged in the axial screw hole (37).
- a hole (30) provided in the corresponding table edge (2) or backplate (4), dimensioned and configured so that its wall receives and retains the peripheral portion of the lower surface of the head (28) of the screw (27).

## Patentansprüche

1. Metallischer Tisch zur Nahrungszubereitung für Gemeinschaftsküchen, mit einer Platte (1) aus rostfreiem Stahl mit abgebogenen Enden zur Bildung eines vorderen Randes (2), zwei seitlichen Rändern (3) und einer Rückwand (4),
**dadurch gekennzeichnet**,
daß der Tisch Eckteile (13, 14) aufweist, die in im Stahl vorgesehenen Aussparungen (40, 41) eingesetzt sind, wobei jedes Eckteil (13, 14) aufweist:
- einen ersten Einsatzbereich (18), der derart profiliert ist, daß er an die Innenseite des seitlichen Randes (3) angepasst ist, an welchem angrenzend er durch erste Befestigungsmittel befestigt ist,
- einen zweiten Einsatzbereich (19), der derart profiliert ist, daß er an die Innenfläche des vorderen Randes (2) oder der Rückwand (4) angepasst ist, an welcher angrenzend er durch zweite Befestigungsmittel befestigt ist,
- einen Mittelbereich (15), der Außenseiten (16, 17) aufweist, die eckig zueinander ausgebildet sind, so daß sie die Außenseiten des seitlichen Randes (3) und des vorderen Randes (2) oder der Rückwand (4) verlängern, wobei die Außenseiten (16, 17) mit den jeweils angrenzenden Einsatzbereichen (18, 19) über Vorsprünge (20, 21) verbunden sind, die so ausgebildet und angeordnet sind, daß sie die entsprechenden Kanten (22, 23) des seitlichen Randes (3) und des vorderen Randes (2) oder der Rückwand (4) bedecken.

2. Tisch nach Anspruch 1,
**dadurch gekennzeichnet**,
daß die Vorsprünge (20, 21) eine Höhe haben, die ungefähr gleich der Dicke des den Tisch bildenden rostfreien Stahls ist, so daß die Außenseiten (16, 17) der Eckstücke den entsprechenden äußeren Seiten des seitlichen Randes (3) und des vorderen Randes (2) oder der Rückwand (4) angeglichen sind.

3. Tisch nach Anspruch 1 oder 2,
**dadurch gekennzeichnet**,
daß die Eckstücke (13, 14) außerdem einen dritten Einsatzbereich (24) aufweisen, der derart profiliert ist, daß er an die Unterseite der Tischplatte (1) angepasst ist.

4. Tisch nach einem der Ansprüche 1 bis 3,
**dadurch gekennzeichnet**,
daß die ersten und zweiten Befestigungsmittel eines Einsatzbereiches folgendes aufweisen:
- ein Querlager (25), das an dem Einsatzbereich (19) angebracht ist, wobei das Lager einen Mittelteil (31) mit einem verminderten Durchmesser zum Durchführen des Stiftes (32) einer Schraube (27) aufweist, und wobei das Lager mit einem äußeren Endbereich (33) zur Aufnahme des Kopfes (28) der Schraube (27) und mit einem inneren Endbereich (34) verbunden ist, der einen größeren sechskantförmigen Querschnitt zur Aufnahme einer Mutter (26) zum Anziehen der Schraube (27) hat,
- eine Mutter (26), die derart ausgestaltet ist, daß sie im inneren Endbereich (34) des Querlagers (25) gleitend geführt ist,
- eine Senkkopfschraube (27,28), die derart ausgestaltet ist, daß sie durch das Lager (25) verläuft und in die Mutter (26) schraubbar ist, wobei die Schraube (27) ein axiales Loch (37) aufweist, das zumindestens in ihren Kopf (28) mündet,
- mindestens einen Verschluß (29) mit einem Kopf (38) mit einem größeren Durchmesser als der des Kopfes (28) der Schraube (27), und mit einem Stift (39) zum Einpassen und Einklemmen in das axiale Loch (37) der Schraube,
- ein Loch (30), das im Rand (2) oder in der Rückwand (4) des Tisches so dimensioniert und ausgebildet ist, daß seine Wandung den Randbereich der Unterseite des Kopfes (28) der Schraube (27) hält.
